# EUROPÄISCHE PATENTSCHRIFT

(11) **EP 0 548 117 B1**
(45) Veröffentlichungstag und Bekanntmachung des Hinweises auf die Patenterteilung: **30.11.1994**
(21) Anmeldenummer: 91915500.2
(22) Anmeldetag: 04.09.1991
(51) Int. Cl.: B22D 1/00, C21C 7/072, F27D 3/15

(54) **VORRICHTUNG ZUM EINBAU UND AUSBAU VON SPÜLSTEINEN FÜR METALLURGISCHE GEFÄSSE**
DEVICE FOR INSERTING AND REMOVING STOPPER BRICKS FOR METALLURGICAL VESSELS
DISPOSITIF POUR LE MONTAGE ET LE DEMONTAGE DE MANCHONS DE QUENOUILLE POUR RECIPIENTS METALLURGIQUES

(30) Priorität: 14.09.1990 AT 1870/90
(43) Veröffentlichungstag der Anmeldung: 30.06.1993
(73) Patentinhaber: Veitsch-Radex Aktiengesellschaft für feuerfeste Erzeugnisse, A-1040 Wien (AT)
(72) Erfinder: KNEIS, Leopold, A-2840 Grimmenstein (AT); SLAMENIK, Manfred, A-8793 Trofaiach (AT)
(74) Vertreter: Becker, Thomas, Dr., Dipl.-Ing.
(86) Internationale Anmeldenummer: AT9100101
(87) Internationale Veröffentlichungsnummer: WO9204998

(56) Entgegenhaltungen:
- EP-A- 0 364 723
- WO-A-85/01068
- DE-A- 3 908 624
- US-A- 4 589 635

## Beschreibung

Die Erfindung betrifft eine Vorrichtung zum Einbau und Ausbau von Spülsteinen für metallurgische Gefäße nach dem Obergriff von Anspruch 1 und analog EP 0364723 A1.

In der DE-A1- 33 30 105 ist eine nur zum Ausziehen von Spülsteinen geeignete Vorrichtung beschrieben, die aus einem Gestell besteht, das am Boden des Gefäßes befestigt wird. In dem Gestell ist eine Spindel gelagert, über welche die zum Ausziehen erforderliche Kraft aufgebracht werden kann. Nachteilig ist dabei, daß das Auswerfen des verbrauchten Spülsteines aufgrund der sehr beengten Platzverhältnisse schwierig ist.

Weiters sind aus der DE-A1- 38 33 504 Vorrichtungen zum Setzen und zum Ausziehen von Spülsteinen bekannt, die aus einem Hebel bestehen, der an einem Ende am Gefäßboden angelenkt ist. Der Spülstein ist etwa in der Mitte des Hebelarmes gelenkig angeordnet. Derartige Vorrichtungen sind bleibend am Gefäßboden befestigt, da sie gleichzeitig als Verschluß zum Halten des Spülsteines während des Betriebes dienen. Es wird also für jede Einbaustelle eines Spülsteines eine eigene Vorrichtung benötigt. Ein weiterer Nachteil solcher Vorrichtungen besteht darin, daß aus dem Gefäß heiße Gase ausströmen können, die, wenn sie über einen frisch mit einer Mörtelschicht bestrichenen Spülstein streichen, eine unerwünschte ungleichmäßige und zu rasche Trocknung bewirken. Außerdem ist der Lochstein für allfällige Reinigungsarbeiten nur sehr schwer zugänglich.

Auf diese Weise ist ein exakt paralleles Einführen des Spülsteines nicht möglich.

Aufgabe der Erfindung ist es, diese Nachteile zu vermeiden und eine Vorrichtung zu schaffen, die sowohl das Ausziehen als auch das Setzen von Spülsteinen ermöglicht, wobei einerseits der einzubauende Spülstein in eine Stellung gebracht werden kann, in der das Aufbringen einer Mörtelschicht leicht möglich ist und wobei andererseits eine exakt in axialer Richtung erfolgende Bewegung beim Einführen erreicht werden kann. Außerdem soll eine Stellung vorgesehen sein, in welcher der ausgezogene Spülstein leicht auswerfbar ist.

Erfindungsgemäß ist die Vorrichtung durch die Merkmale des Anspruchs 1 charakterisiert.

Zum Ausziehen eines Spülsteines wird das metallurgische Gefäß üblicherweise in die liegende Stellung gebracht, in welcher der Boden des Gefäßes senkrecht steht und somit die Achse des Spülsteines horizontal ist. Durch die Führung ist eine genau axiale Bewegung des Spülsteines gewährleistet, so daß ein Abstreifen des Mörtels verhindert wird und eine gleichmäßige Fuge erreicht wird. Ein weiterer Vorteil ist, daß der Lochstein nach dem Ausziehen des Spülsteines leicht von Mörtelresten befreit werden kann.

Wenn nun die beiden Achsen im wesentlichen senkrecht aufeinander stehen, so wird man die Vorrichtung so am Gefäß befestigen, daß die Achse des einen Gelenkes im wesentlichen senkrecht steht, so daß das Schwenken ohne wesentlichen Kraftaufwand erfolgen kann, da die Schwerkraft nicht überwunden werden muß. Das zweite Gelenk mit im wesentlichen waagrechter Achse dient dazu, den Spülstein völlig aus dem Bereich der Öffnung wegschwenken und ihn in eine Position mit senkrechter Achse bringen zu können, in der Arbeiten am Spülstein leicht möglich sind. Insbesondere kann die für den genauen Sitz erforderliche Mörtelschicht auf diese Weise leicht auf den senkrecht stehenden Spülstein aufgebracht werden.

Es ist günstig, wenn die Führung eine Schiene enthält, auf der ein Schlitten gleitbar angeordnet ist. Dies ermöglicht eine einfache und schnelle Verschiebung des Spülsteines.

Eine besonders günstige konstruktive Ausbildung ist gegeben, wenn ein erstes Gelenk die Verschwenkung der Führung gegenüber dem Gefäß erlaubt und ein zweites Gelenk die Verschwenkung des Spülsteines gegenüber dem Schlitten erlaubt. Dabei kann das zweite Gelenk am Schlitten einen Kopf drehbar halten, der mittels einer Arretierung festlegbar ist.

Das Setzen und das Ausziehen des Spülsteines wird erleichtert, wenn in dem Kopf ein Führungsrohr zur Manipulation des Spülsteines axial verschiebbar geführt ist. An das Führungsrohr kann ein Werkzeug zum Anschluß an den Spülstein angesetzt sein. Dieses Werkzeug kann für das Setzen des Spülsteines anders ausgebildet sein als für das Ausziehen.

Um beim Setzen den Spülstein in das Gefäß eindrücken zu können, kann die Vorrichtung eine Aufnahme für einen Preßlufthammer besitzen. Dieser Preßlufthammer kann am äußeren Ende des Führungsrohres aufgesetzt sein. Somit kann die Fuge genau dem Sollwert entsprechend realisiert werden, wobei die Arbeit von einem einzigen Mann durchführbar ist.

Vorzugsweise sind Abstützstempel zum Herausziehen des Spülsteines vorgesehen, die regelmäßig um die Achse des Spülsteines angeordnet sind. Ferner können zum Ausziehen des Spülsteines hydraulische Stempel vorgesehen sein. Dies ermöglicht ein einfaches und sicheres Ausziehen des Spülsteines.

In einer Ausführungsvariante sind zwei Abstützstempel vorgesehen, deren Achsen in einer Ebene liegen, welche die Achse des Spülsteines enthält, und die sich am Kopf abstützen. Dadurch kann die Kraft zum Ausziehen in günstiger Weise vom Spülstein auf das Gefäß übertragen werden, ohne daß die Gelenke der Vorrichtung belastet werden.

Weiterhin können die für den Ausziehvorgang dienenden Abstützstempel als hydraulische Stempel ausgeführt sein, welche entgegen der Ausziehrichtung wirken. Dadurch wird der konstruktive Aufbau und die Handhabung der Vorrichtung vereinfacht.

Da es nicht erforderlich ist, daß die Vorrichtung dauerhaft am Gefäß verbleibt, kann vorgesehen sein, daß sie ein Kupplungsstück besitzt, um sie abnehmbar am Gefäß befestigen zu können. Zum Festhalten des Spülsteines während des Betriebes dient eine am Gefäßboden oder am Spülsteinflansch befestigte Platte, die mit einer feuerfesten Hinterfüllung versehen sein kann.

Es ist möglich, im Bereich des Schlittens eine Feineinstellung vorzusehen um den Spülstein exakt ausrichten zu können. Damit können Toleranzen und Spiele im Bereich der Gelenke oder der Führung leicht ausgeglichen werden, so daß eine genau axiale Bewegung des Spülsteines jedenfalls gewährleistet ist.

Im folgenden wird die Erfindung anhand der in den Zeichnungen dargestellten Ausführungsbeispiele näher erläutert.

Die Fig. 1 bis 8 zeigen eine erste Ausführungsvariante, und zwar Fig. 1 eine Ansicht der erfindungsgemäßen Vorrichtung von oben beim Ausziehen des Spülsteines, Fig. 2 eine Seitenansicht beim Ausziehen des Spülsteines, Fig. 3 eine Ansicht der erfindungsgemäßen Vorrichtung von oben beim Setzen des Spülsteines, Fig. 4 eine Seitenansicht beim Setzen des Spülsteines, Fig. 5 eine Ansicht entsprechend Fig. 1 bei ausgezogenem Spülstein, Fig. 6 eine solche Ansicht in verkleinertem Maßstab bei verschwenktem Spülstein, Fig. 7 eine Vorderansicht in verkleinertem Maßstab in der Position zum Abwerfen des Spülsteines und Fig. 8 eine Vorderansicht in verkleinertem Maßstab in der Position zum Aufsetzen eines neuen Spülsteines. Die Fig. 9 und 10 zeigen eine weitere Ausführungsvariante der erfindungsgemäßen Vorrichtung, und zwar in Fig. 9 in einer Ansicht von oben und in Fig. 10 in einer Seitenansicht.

In den Fig. 1 und 2 ist die Stellung der erfindungsgemäßen Vorrichtung während des Ausziehens des Spülsteines 17 aus dem Lochstein 18 dargestellt. Dabei wird durch das Verschwenken des Gefäßes der Pfannenboden 1 in eine senkrechte Stellung gebracht, so daß die Achse 17a des Spülsteines 17 waagrecht liegt. Am Pfannenboden 1 ist in bekannter Weise ein Spülsteinflansch 2 vorgesehen. An diesem ist eine Halterung 3 für die erfindungsgemäße Vorrichtung 4 angeschweißt. An dieser Halterung 3 ist das Kupplungsstück 5 der Vorrichtung 4 lösbar befestigt. Am Kupplungsstück 5 ist schwenkbar um die Achse 6a des ersten Gelenkes 6 eine Führung 7 angelenkt, die eine hinter einer Abdeckung 8 angeordnete Schiene enthält. Die Achse 6a ist dabei im wesentlichen senkrecht, so daß beim Verschwenken der Führung 7 um diese Achse 6a die Schwerkraft nicht überwunden werden muß. Auf dieser Schiene ist gleitbar ein Schlitten 9 vorgesehen. Am Schlitten 9 ist drehbar um die Achse 11a des zweiten Gelenkes 11 ein Kopf 12 befestigt. Das zweite Gelenk 11 ist als fest mit dem Schlitten 9 verbundener Bolzen ausgebildet, der in eine entsprechende Bohrung des Kopfes 12 eingreift. Die Achse 11a des zweiten Gelenkes 11 steht dabei senkrecht zur Achse 6a des ersten Gelenkes 6.

Auf dem Bolzen des Schlittens 9 ist ferner eine Scheibe 10a drehbar gelagert, die im Bereich ihres Umfanges mehrere Bohrungen aufweist, in die eine Arretierung 10 eingreifen kann. Über eine als Schraubspindel ausgebildete Feineinstellung 13 ist die Scheibe 10a mit dem Kopf 12 verbunden. Die Verschwenkung des Kopfes 12 um die zweite Achse 11a erfolgt durch Lösen der Arretierung 10 und gemeinsame Verdrehung der Scheibe 10a und des Kopfes 12. Bei Erreichen der gewünschten Position, z.B. der waagrechten Stellung zum Einführen des Spülsteines 17, wird eine weitere Bewegung durch Einrasten der Arretierung 10 in eine entsprechende Bohrung der Scheibe 10a verhindert. Über die Feineinstellung 13 kann der Kopf 12 geringfügig gegenüber der Scheibe 10a verdreht werden, so daß ein genau zentrisches Einführen des Spülsteines 17 ermöglicht wird.

Im Kopf 12 ist ein Führungsrohr 14 axial gleitbar gelagert. Am vorderen Ende dieses Führungsrohres 14 ist über einen Bajonettverschluß die Zange 15a zum Ausziehen des Spülsteines 17 angekuppelt. Die Zange 15a ist dabei über einen Verschlußmechanismus 19 leicht an das Gasanschlußrohr 16 des Spülsteines 17 ankuppelbar. Am Kopf 12 sind zwei hydraulische Stempel 21a und 21b befestigt, die auf eine Druckplatte 24 einwirken, welche während des Ausziehvorganges die Kraft über einen in das Führungsrohr 14 eingesteckten Keil 25 in dieses Führungsrohr 14 einleitet. Der Kopf 12 wird dabei über Abstützstempel 20a und 20b auf dem Spülsteinflansch 2 abgestützt. In der Fig. 1 ist aus Gründen der Übersichtlichkeit der Abstützstempel 20a weggelassen. Die hydraulischen Stempel 21a und 21b sind über eine schematisch dargestellte Hydraulikleitung 22 mit einer Hydraulikpumpe 23 verbunden, die in dem Ausführungsbeispiel als Handpumpe ausgeführt ist, welche an der Führung 7 befestigt ist.

In den Fig. 3 und 4 ist an das Führungsrohr 14 ein Druckstück 15b zum Setzen des Spülsteines 17 angekuppelt. Das Gasanschlußrohr 16 ist direkt in das Druckstück 15b und das Führungsrohr 14 eingeführt. Am Ende des Führungsrohres 14 ist ein Preßlufthammer 26 aufgesetzt, mit dem die zum Setzen erforderliche Kraft aufgebracht werden kann. Dabei wird die Kraft über das Druckstück 15b auf die Bodenplatte des Spülsteines 17 aufgebracht.

Es ist klar, daß es auch möglich ist, die Funktionen der Zange 15a und des Druckstückes 15b in einem einzigen Bauteil zu vereinigen. Ein solcher Bauteil kann dann auch einstückig mit dem Führungsrohr 14 ausgeführt sein.

In der Fig. 5 ist die Vorrichtung 4 in einer Stellung dargestellt, in welcher der Schlitten 9 nach dem Ausziehen in die äußerste Position auf der Führung 7 geschoben ist. Der Schlitten 9 wird dabei von der Endsicherung 27 in dieser Stellung gehalten.

In Fig. 6 ist die Führung 7 und damit der Schlitten 9 und der Kopf 12 samt Führungsrohr 14 und Spülstein 17 um die Achse 6a des ersten Gelenkes 6 um etwa 90° verschwenkt.

In Fig 7 ist der Kopf 12 gegenüber dem Schlitten 9 um die Achse 11a des zweiten Gelenkes 11 um 90° so gedreht, daß die Achse 17a des Spülsteines 17 im wesentlichen senkrecht steht und der Spülstein 17 nach unten gerichtet ist. In dieser Stellung kann der Spülstein 17 leicht abgeworfen werden.

In Fig. 8 ist der Kopf 12 gegenüber dem Schlitten 9 um die Achse 11a des zweiten Gelenkes 11 um 90° so gedreht, daß die Achse 17a des Spülsteines 17 im wesentlichen senkrecht steht und der Spülstein 17 nach oben gerichtet ist. In dieser Stellung wird ein neuer Spülstein 17 aufgesetzt und anschließend wird auf diesen Spülstein 17 die erforderliche Mörtelschicht aufgebracht. Wesentlich ist, daß der Spülstein 17 in dieser Stellung relativ weit von der Öffnung 28 des Spülsteinflansches 2 entfernt ist und insbesondere aus dem Bereich der Achse 28a verschwenkt ist, entlang welcher heiße Gase ausströmen können. Auf diese Weise ist sowohl ein unbeeinträchtigtes Arbeiten am Spülstein 17 möglich, als auch gewährleistet, daß eine vorzeitige Aushärtung der Mörtelschicht verhindert wird.

Nach einer weiteren, in den Fig. 9 und 10 dargestellten Ausführungsvariante der erfindungsgemäßen Vorrichtung sind die für den Ausziehvorgang dienenden Abstützstempel als hydraulische Stempel 30a und 30b ausgeführt, welche entgegen der Ausziehrichtung wirken. Bei dieser Ausführungsform entfallen die hydraulischen Stempel 21a und 21b sowie die Druckplatte 24. Dabei entfallen alle Handgriffe für die Bedienung der Abstützungen, da das Ausfahren der hydraulischen Stempel 30a und 30b über die Hydraulikpumpe 23 erfolgt. Das Einfahren der Stempel erfolgt über eine Rückholfeder in jedem Hydraulikstempel.

Bei dieser Ausführungsform wird der Spülstein 17 mit ein und demselben Werkzeug 31, das eine Kombination aus Druckstück 15b und Zange 15a darstellt, eingebaut und herausgezogen. Dieses Werkzeug 31 ist auf das Führungsrohr 14 aufgeschraubt. Der Kraftschluß für den Ausziehvorgang wird dabei zwischen Führungsrohr 14, eingestecktem Keil 25 und Schlitten 9 hergestellt.

Diese Ausführungsvariante setzt allerdings voraus, daß die beiden hydraulischen Stempel 30a und 30b synchron laufen, weil es andernfalls zum Verziehen der Vorrichtung kommen kann.

## Patentansprüche

1. Vorrichtung zum Einbau und Ausbau von Spülsteinen (17) für metallurgische Gefäße mit einer Führung (7) zur axialen Verschiebung des Spülsteines (17) und mindestens einem Gelenk (6) zur Verschwenkung des Spülsteins in eine Wartungsstellung, gekennzeichnet durch ein zweites Gelenk (11), dessen Achse (11a) im wesentlichen senkrecht zur Achse (6a) des ersten Gelenks (6) verläuft.

2. Vorrichtung nach Anspruch 1, dadurch gekennzeichnet, daß die Führung (7) eine Schiene enthält, auf der ein Schlitten (9) gleitbar angeordnet ist.

3. Vorrichtung nach Anspruch 2, dadurch gekennzeichnet, daß das erste Gelenk (6) die Verschwenkung der Führung (7) gegenüber dem Gefäß erlaubt und daß das zweite Gelenk (11) die Verschwenkung des Spülsteins (17) gegenüber dem Schlitten (9) erlaubt.

4. Vorrichtung nach Anspruch 3, dadurch gekennzeichnet, daß das zweite Gelenk (11) am Schlitten (9) einen Kopf (12) drehbar hält, der mittels einer Arretierung (10) festlegbar ist.

5. Vorrichtung nach Anspruch 4, dadurch gekennzeichnet, daß im Kopf (12) ein Führungsrohr (14) zur Manipulation des Spülsteines (17) axial verschiebbar geführt ist und daß an das Führungsrohr (14) ein Werkzeug (15a, 15b; 31) zum Anschluß an den Spülstein (17) ansetzbar ist.

6. Vorrichtung nach einem der Ansprüche 1 bis 5, dadurch gekennzeichnet, daß Abstützstempel (20a und 20b) zum Herausziehen des Spülsteines (17) vorgesehen sind, die regelmäßig um die Achse (17a) des Spülsteines (17) angeordnet sind.

7. Vorrichtung nach einem der Ansprüche 4 bis 6, dadurch gekennzeichnet, daß am Kopf (12) zwei Abstützstempel (20a und 20b) vorgesehen sind, deren Achsen in einer Ebene liegen, welche die Achse (17a) des Spülsteines (17) enthält.

8. Vorrichtung nach einem der Ansprüche 1 bis 7, dadurch gekennzeichnet, daß zum Ausziehen des Spülsteines (17) hydraulische Stempel (21a und 21b) vorgesehen sind.

9. Vorrichtung nach einem der Ansprüche 6 bis 8, dadurch gekennzeichnet, daß die für den Ausziehvorgang dienenden Abstützstempel als hydraulische Stempel (30a und 30b) ausgeführt sind, welche entgegen der Ausziehrichtung wirken.

10. Vorrichtung nach einem der Ansprüche 1 bis 9, dadurch gekennzeichnet, daß sie eine Aufnahme für einen Preßlufthammer (26) besitzt, um den Spülstein (17) in das Gefäß eindrücken zu können.

11. Vorrichtung nach einem der Ansprüche 1 bis 10, dadurch gekennzeichnet, daß sie ein Kupplungsstück (5) besitzt, um sie abnehmbar am Gefäß befestigen zu können.

12. Vorrichtung nach einem der Ansprüche 1 bis 11, dadurch gekennzeichnet, daß im Bereich des Schlittens (9) eine Feineinstellung (13) vorgesehen ist, um den Spülstein (17) exakt ausrichten zu können.

## Claims

1. Device for installing and removing gas purging plugs (17) for metallurgical vessels, comprising a guide (7) for axially displacing the gas purging plug (17) and at least one hinge (6) for pivoting the gas purging plug into a maintenance position, characterized by a second hinge (11), whose axis (11a) extends essentially at right angles to the axis (6a) of the first hinge (6).

2. Device in accordance with claim 1, characterized in that the guide (7) contains a bar, an which a slide (9) is slidably arranged.

3. Device in accordance with claim 2, characterized in that the first hinge (6) permits the guide (7) to be pivoted in relation to the vessel, and that the second hinge (11) permits the gas purging plug (17) to be pivoted in relation to the slide (9).

4. Device in accordance with claim 3, characterized in that the second hinge (11) rotatably holds an the slide (9) a head (12), which can be fixed by means of a locking means (10).

5. Device in accordance with claim 4, characterized in that a guide tube (14) for manipulating the gas purging plug (17) is guided axially displaceably in the head (12), and that a tool (15a, 15b; 31) can be attached to the guide tube (14) for connection to the gas purging plug (17).

6. Device in accordance with one of the claims 1 through 5, characterized in that support plungers (20a and 20b) for extracting the gas purging plug (17), which are arranged in a regular pattern around the axis (17a) of the gas purging plug (17), are provided.

7. Device in accordance with one of the claims 4 through 6, characterized in that two support plungers (20a and 20b), whose axes are located in one plane, which contains the axis (17a) of the gas purging plug (17), are provided at the head (12).

8. Device in accordance with one of the claims 1 through 7, characterized in that hydraulic plungers (21a and 21b) are provided for extracting the gas purging plug (17).

9. Device in accordance with one of the claims 6 through 8, characterized in that the support plungers used for the extraction process are designed as hydraulic plungers (30a and 30b), which act against the direction of extraction.

10. Device in accordance with one of the claims 1 through 9, characterized in that it has a mounting means for a compressed-air hammer (26) for pressing the gas purging plug (17) into the vessel.

11. Device in accordance with one of the claims 1 through 10, characterized in that it has a coupling piece (5) for detachably fastening it to the vessel.

12. Device in accordance with one of the claims 1 through 11, characterized in that a fine adjustment means (13) is arranged in the area of the slide (9) for accurately aligning the gas purging plug (17).

## Revendications

1. Dispositif pour monter et démonter des briques de balayage (17) destinées à des récipients métallurgiques avec un guidage (7) pour déplacer axialement la brique de balayage (17) et avec, au moins, une articulation (6), pour faire pivoter la brique de balayage dans une position d'entretien, caractérisé par une deuxième articulation (11), dont l'axe (11a) s'étend sensiblement perpendiculairement à l'axe (6a) de la première articulation (6).

2. Dispositif selon la revendication 1, caractérisé en ce que le guidage (7) comprend une glissière sur laquelle un chariot (9) est disposé de manière à pouvoir glisser,.

3. Dispositif selon la revendication 2, caractérisé en ce que la première articulation (6) permet le pivotement du guidage (7) par rapport au récipient et en ce que la deuxième articulation (11) permet le pivotement de la brique de balayage (17) par rapport au chariot (9).

4. Dispositif selon la revendication 3, caractérisé en ce que la deuxième articulation maintient sur le chariot (9), de façon à ce qu'elle soit pivotante, une tête (12) qui peut être fixée au moyen d'un dispositif d'arrêt (10).

5. Dispositif selon la revendication 4, caractérisé en ce qu'un tube de guidage (14) est guidé déplaçable axialement, dans la tête (12), pour la manipulation de la brique de balayage (17), et en ce qu'un outil (15a, 15b; 31) peut être appliqué sur le tube de guidage (14), pour effectuer le raccordement à la brique de balayage (17).

6. Dispositif selon l'une des revendications 1 à 5, caractérisé en ce que des poinçons d'appui (20a et 20b) sont prévus pour retirer la brique de balayage (17), poinçons qui sont disposés régulièrement autour de l'axe (17a) de la brique de balayage (17).

7. Dispositif selon l'une des revendications 4 à 6, caractérisé en ce que, sur la tête (12) sont prévus deux poinçons d'appui (20a et 20b), dont les axes se trouvent dans un plan qui contient l'axe (17a) de la brique de balayage (17).

8. Dispositif selon l'une des revendications 1 à 7, caractérisé en ce que des poinçons hydrauliques (21a et 21b) sont prévus pour extraire la brique de balayage (17).

9. Dispositif selon l'une des revendications 6 à 8, caractérisé en ce que les poinçons d'appui servant au processus d'extraction sont réalisés sous forme de poinçons hydrauliques (30a et 30b) et agissent à l'encontre de la direction d'extraction.

10. Dispositif selon l'une des revendications 1 à 9, caractérisé en ce qu'il est pourvu d'un logement pour un marteau à air comprimé (26), afin de pouvoir enfoncer la brique de balayage (17) dans le récipient.

11. Dispositif selon l'une des revendications 1 à 10, caractérisé en ce qu'il comporte une pièce de couplage (5), pour pouvoir être fixé de façon amovible sur le récipient.

12. Dispositif selon l'une des revendications 1 à 11, caractérisé en ce qu'un réglage fin (13) est prévu, dans la zone du chariot (9), afin de pouvoir orienter la brique de balayage (17) de manière précise.
